# DEMANDE DE BREVET EUROPEEN

(11) **EP 1 347 106 A1**
(43) Date de publication de la demande: **24.09.2003**
(21) Numéro de dépôt: 03360039.6
(22) Date de dépôt: 18.03.2003
(51) Int. Cl.: E03C 1/126

(54) **Dispositif de distribution automatique d'une solution (chimique ou biologique) dans un conduit d'écoulement par exemple une bonde raccordée à un siphon**

(30) Priorité: 18.03.2002 FR 0203343
(71) Demandeur: Wirquin Plastiques S.A., 44477 Carquefou Cedex (FR)
(72) Inventeur: Vincent, Eric, 44400 Reze les Nantes (FR)
(74) Mandataire: Arbousse-Bastide, Jean-Claude Philippe

(57) **Abrégé**

La présente invention permet d'insérer manuellement dans une bonde 100 un produit traitant (T) interchangeable, chimique ou bactérien, sous forme de cartouche ou bloc afin de traiter en continu les effluents et permettre également la diffusion d'une odeur agréable. Au passage du flux et par dilution, le produit traitant (T) libère ses agents actifs et odorants. Il se remplace facilement par le dessus de la bonde en ôtant un support 200 adapté. Cette invention est plus particulièrement adaptée aux bondes de bacs de cuisine (éviers, bacs de plonge).

## Description

La présente invention concerne un dispositif de distribution automatique d'une solution (chimique ou biologique) dans un conduit d'écoulement, par exemple une bonde raccordée à un siphon. L'invention trouve une application dans le domaine du traitement des écoulements des eaux domestiques.

Lorsque l'on souhaite distribuer une solution dans un conduit d'écoulement, par exemple pour déboucher le conduit obstrué par des bouchons de graisses ou matiéres végétales ou pour désinfecter le conduit ou bien encore pour neutraliser les odeurs nauséabondes émanant d'une ouverture dudit conduit, une solution simple consiste à déverser dans ladite ouverture une solution chimique ou bactériologique ayant des propriétés spécifiques.

Cette situation se rencontre fréquement dans les éviers de cuisine, lavabos ou baignoires installés dans les installations domestiques ou dans les collectivités. En effets, les conduits d'écoulements de ces équipements de ces équipements transportent des effluents chargés de graisse ou de particules alimentaires qui finissent par obstruer lesdits conduits et qui dégagent des odeurs nauséabondes malgré l'usage de bondes siphoïdes.

Le déversement de la solution (ou granulés ou poudre) est par ailleurs le plus souvent réalisé à trop forte dose dans le conduit d'écoulement, et n'a qu'un effet curatif et momentané.

Aussi, pour obtenir un effet préventif et continu, il s'avère alors judicieux de chercher à distribuer automatiquement et le plus en amont possible le produit traitant en fonction de certains critères.

On peut par exemple prévoir dans le conduit d'écoulement des diffuseurs raccordés à une pompe pouvant injecter au travers de diffuseurs le produit traitant contenu dans un réservoir comme le prévoit le brevet FR A1 2 551 787. La mise en service de la pompe est déclenchée dans cette invention par un organe détectant l'évacuation des eaux dans le conduit d'écoulement. D'autres solutions consistent par exemple à procéder par système venturi : là c'est le flux d'eau qui va s'évacuer qui aspire proportionnellement la solution.

Cependant, ces solutions nécessitent une installation compliquée et coûteuse et ne tiennent pas compte du débit des eaux usées dans le conduit d'écoulement.

Egalement, nous trouvons dans le commerce des filtres positionnés dans les bondes d'éviers. Ces paniers filtres sont généralement de grands diamètres et peu profond. Les géométries utilisées actuellement se bouchent rapidement du fait du manque de section de passage efficace du flux passant. Le flux passant est donc limité en débit.

Egalement, le principe de distribution des produits liquides et en gels existe déjà, mais est principalement utilisé pour les diffuseurs à placer dans les cuvettes WC.

Le but de l'invention est donc de proposer un dispositif de distribution automatique et simple d'un produit dans un conduit d'écoulement qui soit simple à mettre en oeuvre, peut coûteux et se dilue au contact du débit des eaux usées dans le conduit d'écoulement, et plus particulièremet une bonde.

Cette invention permet également d'augmenter par sa géométrie appropriée la capacité de débit d'évacuation d'un évier par exemple. L'invention ne se limite pas seulement à ce cas de figure et peut être appliquée à d'autres utilisations.

A cet effet, le dispositif de distribution du produit traitant et odorant destiné à être positionné sur le conduit d'écoulement, ce dispositif comprenant un orifice de sortie destiné à être raccordé au conduit d'écoulement par un conduit (bonde ou siphon d'évier, lavabo, baignoire, machine à laver, siphon de sol) et comprenant une partie amovible contenant le produit traitant est remarquable en ce que le flux de l'effluent baigne le produit traitant, que ce soit directement par écoulement sur sa surface ou par mouillage d'un élément imbibé de ce produit traitant, l'ensemble étant interchangeable et amovible dans ledit conduit d'écoulement. Selon la géométrie présentée, le produit est rapporté à une pièce extractible par le dessus de la bonde.

Ainsi, la distribution du produit traitant est fonction de l'intensité de son contact avec l'effluent.

Selon une autre caractéristique de l'invention, le conduit d'écoulement est une bonde, pouvant recevoir un système obturateur.

Selon une autre caractéristique de l'invention, la bonde possède un logement creux pouvant recevoir un élément amovible comportant le produit traitant.

Selon une autre carctéristique de l'invention, la bonde possède un logement creux pouvant recevoir un élément amovible comportant un panier filtre, avec passage latéral.

Selon une autre caractéristique de l'invention, la partie interchangeable comprenant le produit traitant dirige le flux sur l'extérieur du produit, l'effluent glissant le long de la recharge.

Selon une autre caractéristique de l'invention, la partie interchangeable peut avoir une fonction de filtre, avec un panier amovible permettant le recueil des parties solides de grosseur plus importantes que les ouvertures du maillage.

Selon une autre caractéristique de l'invention, le flux de l'effluent passe de l'intérieur vers l'extérieur du panier filtre, au travers d'une paroi définie selon une ligne directrice verticale.

Selon une autre caractéristique de l'invention, le produit traitant peut être inséré au montage à l'intérieur dudit panier filtre.

Selon une autre caractéristique de l'invention, le produit traitant peut être inséré au montage à l'intérieur dudit panier filtre, et ne pas pouvoir ressortir de ce panier en cas de son retournement.

Selon une autre caractéristique de l'invention, le produit traitant peut s'écouler sur un substrat mouillant, ce dernier sous l'effet du flux passant restituant le produit par dilution.

Selon une autre caractéristique de l'invention, la bonde peut recevoir directement une bague de produit traitant, non raccordés au couvercle.

Selon une autre caractéristique de l'invention, un moyen de préhension permet de retirer facilement la recharge et son support afin de pouvoir la remplacer.

Selon une autre caractéristique de l'invention, le support de la recharge possède un système de centrage dans l'orifice de la bonde.

Selon une autre caractéristique de l'invention, la géométrie est telle qu'il est possible de juger à l'oeil du niveau et de l'état du produit traitant, ce afin de prévoir son changement.

Selon une autre caractéristique de l'invention, une diffusion d'odeur se réalise par la chute du flux sur le produit traitant, la rémanence et la présence de ce dernier dans la bonde permettant la diffusion d'odeurs.

Selon une autre caractéristique de l'invention, la bonde peut recevoir indifférement tous les types de recharges, avec un assortiment de couleurs variées, non obligatoirement solidaire d'un couvercle.

Les caractéristiques de l'invention mentionnées ci-dessus, ainsi que d'autres, apparaîtront plus clairement à la lecture des descriptions suivantes d'exemples de réalisations, les descriptions étant faites en relation avec les dessins joints, parmi lesquels :
La planche 1/6 (Fig.1) représente en perspective le montage des différentes pièces que constitue l'invention, la représentation prenant pour exemple un bloc de produit traitant selon l'invention,
La planche 2/6 (Fig.2) représente en perspective le montage des différentes pièces que constitue l'invention, la représentation prenant pour exemple un réservoir ouvert par le dessus contenant le produit traitant, exemple selon l'invention,
La planche 3/6 (Fig.3) représente en perspective le montage des différentes pièces que constitue l'invention, la représentation prenant pour exemple un réservoir ouvert seulement par le dessous et diffusant le produit sur un média, exemple selon l'invention,
La planche 4/6 reprend en coupe (Fig.4) un exemple de réalisation et une vue de dessus (Fig.5) l'exemple retenu selon l'invention,
La planche 5/6 (Fig.6) représente en perspective le montage des différentes pièces que constitue l'invention, la représentation prenant pour exemple un panier filtre pouvant recevoir un bloc de produit traitant, ouvert par le dessus, avec l'exemple du montage d'un siphon selon l'invention,
La planche 6/6 reprend différentes vues du montage de la figure 6, une vue en extérieure (Fig.7), une vue en coupe (Fig.8) de l'ensemble monté, deux demi-coupes en vue de détail (Fig.9 et 10) selon l'invention.

Dans une première série illustrée par les figures 1, 2 et 3, nous avons la représentation en perspective de différents moyens mis en oeuvre pour distribuer gravitairement (de manières non limitatives par la géométrie) et grâce au flux d'un effluent un produit dans une bonde.

Une seconde série (figures 4 et 5) réprésentent en plan un exemple non limitatif de solution de l'invention, cet exemple prenant le cas exposé en figure 1.

Une troisième série (fig.6) reprend en perspective l'invention, avec la bonde et le siphon,

Une quatrième série (figures 7, 8, 9 et 10) reprend en plan l'illustration de la vue repésentée en figure 6.

En figures 1, 4 et 5, une bonde 100 reçoit un dispositif comprenant un bloc 400 rigide ou en gel de produit traitant (T), bloqué en partie basse par une base 300 et soutenu par un couvercle 200. Ce bloc 400 laisse passer en son centre une tige 310 avec son ergot 320. Cette tige 310 peut être enfoncée à force si le bloc 400 est un gel compact ou passer au travers d'un passage préalablement aménagé si le bloc 400 est rigide et compact. La base 300 vient supporter le bloc 400 en partie inférieure. L'ergot 320 vient se loger en force dans le logement 240, ce qui a pour effet de soutenir le bloc 400 par la base 300, lié par la tige 310.

Ce mode de fixation n'est pas limité, un vissage ou collage de la tige 310 dans le couvercle 200 pouvant être envisagé. Le bloc 400 peut éventuellement venir en butée sur la plaque 250, mais il peut exister un espace en cette plaque 250 et le haut du bloc 400. Le couvercle 200 possède une section ouverte 220 de passage du flux, limité à l'extérieur par le rebord de centrage 230 et à l'intérieur par la surface de la plaque 250.

Cette plaque 250 peut être pleine (telle que représentée) ou être ajourée. Un moyen de préhension 210 permet de retirer manuellement l'ensemble afin de le changer. L'ensemble s'insère dans le logement 110 de la bonde 100 et est centré par un rebord 230. L'étanchéité entre le couvercle 200 et la partie supérieure 120 de la bonde 100 peut être réalisée par simple contact, par présence d'une rondelle joint plat ou par contact intime entre la surface extérieure du rebord 230 et la paroi intérieure de la bonde 100. Un bouchon aux formes avantageuses permet d'obturer le passage 220 ou peut recouvrir l'ensemble du couvercle 200.

L'ensemble monté du bloc 400 sur ses supports 300 et 200 permet d'insérer le bloc 400 dans le logement intérieur 110 de la bonde 100. Naturellement, il existe un passage entre la paroi extérieure verticale du bloc 400 et la paroi intérieure de la bonde 100 de manière à ce que l'effluent (représenté par des flèches en figure 4) puisse s'écouler. De même, en partie basse du logement 110, il existe un espace entre le fond du logement 110 et le fond 300.

Au fur et à mesure des multiples utilisations, le bloc 400 fond et libère ses agents traitants dans le flux, une rémanence d'odeurs existant préférenciellement.

Des ouvertures 130 permettent le passage d'un flux dans le cas de bacs joints (cas de certains éviers de synthèse).

Un filetage 140 permet par le serrage d'un écrou la fixation de la bonde 100, en butée par le dessus dévier par le rabat 120.

Un filetage 150 permet le raccordement du siphon proprement dit.

La figure 2 représente une autre forme possible du système diffuseur. Dans cet exemple, nous avons toujours le couvercle 200, qui soutient un réservoir 500 ouvert par le haut et possédant un moyen de fixation (tige 310 et ergot 320). Ce réservoir 500 peut contenir un liquide ou un gel peu compact dans la cavité intérieure 510, diluable sous l'action de l'effluent descendant.

Dans le cas d'un gel placé dans la cavité 510, la plaque 250 peut avoir un diamètre externe plus faible que le diamètre externe du réservoir 500, de manière à permettre au flux de brasser plus efficacement la sur face du gel. La paroi du réservoir 500 peut avoir quelques petits trous de manière à évacuer l'eau stagnante au fur et à mesure que le produit traitant « disparaît » (dans ce cas, seule l'eau passa au travers de ces petites ouvertures ou porosités). L'ensemble s'insère de la même manière dans la bonde 100.

La figure 3 représente une autre forme possible du système diffuseur. Dans cet exemple, nous avons toujours le couvercle 200, qui soutient un réservoir 500 fermé par le haut et possédant un moyen de fixation sur le couvercle 200, par exemple un ergot 620 solidaire de la bouteille. Cette bouteille réservoir 600 peut contenir un liquide ou un gel peu compact dans la cavité intérieure 630.

Dans cet exemple, le liquide traitant placé dans la cavité 630 se diffuse par le dessous sur une surface absorbante 610. Lorsque le flux passe, l'effluent mouille la surface imbibée 610 et dilue le produit (système similaire aux diffuseurs pour cuvette WC). Dans ce cas de figure, le couvercle 200 possède un système de serrage ou maintien dans la bonde 100 pour éviter un effet de remontée, lorsque la bouteille 600 est vide et que l'on effectue un vidage (la bouteille vide 600 a tendance à flotter). L'ensemble s'insère de la même manière dans la bonde 100.

En figures 6, 7, 8, 9 et 10 sont représentées d'autres formes possibles du système diffuseur, à savoir un panier filtre dans lequel il est possible d'insérer au montage un bloc de produit traitant, soit à l'intérieur du panier (fig.7), soit sur son pourtour (Fig.10). L'ensemble est raccordé à un siphon 800. Dans cet exemple, nous avons toujours un couvercle 200 sur lequel vient se rapporter (de manière fixe ou démontable) un filtre 700. La plaque 250 disparaît de manière à offrir une section de passage 220 importante pour l'effluent alors que la section 220, précédement ouverte (fig.1) devient une section pleine 260, de manière à recouvrir l'espace 110.

Le cheminement du flux devient donc le suivant (Fig. 9) : chute par le dessus et le centre du couvercle 200, passage par l'intérieur du filtre 700, filtrage au travers des parois verticales pour s'écouler ensuite entre la paroi intérieure de la bonde 100 et la surface extérieure délimitée par le filtre 700, passant par la conduite 160 solidaire de la bonde 100 et s'écoulant vers le siphon 800. Un écrou de serrage 810 permet de fixer le corps 800 à la bonde 100. L'effluent ressort de l'ensemble par le conduit 820. Un corps traitant peut être inséré dans le panier filtre 700 et fondre lentement dans le temps. Le fond du panier 700 peut être plein ou de la même géométrie que le pourtour du filtre. Sa proximité avec l'air ambiant permet la diffusion d'une odeur agréable dans un évier par exemple.

Une autre solution (Fig. 10) est le positionnement dans la bonde 100 de manière indépendante du couvercle, d'une bague 900 de produit (T), percée en son centre afin de laisser passer l'effluent, bague 900 que l'on insère directement dans la bonde. Cette bague est limitée sur sa paroi intérieure par une paroi poreuse qui évite que le produit ne « s'écroule » dans la conduite lorsqu'il fond et ne bouche le passage. Naturellement, il est plus commode de lier cette paroi protectrice 720 au couvercle 200 pour plus de facilité, et ainsi disposer le produit traitant (T) sur la paroi externe 720 solidaire du couvercle. Cette solution est proposée en figure 10, le fond dans ce cas du panier filtre 700 étant soit ouvert, soit un filtre. Une bague d'arrêt 710 permet à la bague traitante 900 de ne pas glisser ver le bas, cette butée peut être solidaire du filtre 720 ou être solidaire de la paroi de la bonde 100.

## Revendications

1. Dispositif de distribution automatique d'un produit traitant (T) destiné à être monté dans un conduit d'écoulement, le dispositif comprenant un couvercle 200 avec un rebord de centrage 230 destiné à être introduit dans une cavité 110 d'un conduit 100, ce couvercle 200 possédant une ouverture 220 et soutenant un élément (300, 500, 700, 720) contenant ou supportant un produit traitant (T) destiné à être délivré dans le conduit d'écoulement 100, **caractérisé en ce que** le conduit 100 contient un produit traitant (T) contenu dans une cavité 110, délimité par le haut par un couvercle 200, une ouverture 220 dans le couvercle 200 permettant le passage d'un flux d'effluent qui dilue par contact ce produit traitant (T) et qui s'écoule par le bas du conduit 100.

2. Dispositif selon la revendication 1, **caractérisé en ce que** le conduit d'écoulement est une bonde 100.

3. Dispositif selon la revendication 2, **caractérisé en ce que** le couvercle 200 soutient un bloc traitant (T) par un support 300 relié au couvercle 200 par une tige 310.

4. Dispositif selon la revendication 2, **caractérisé en ce que** le couvercle 200 soutient un liquide traitant (T) contenu par un réservoir 500 ouvert vers l'amont du flux et relié au couvercle 200 par une tige 310.

5. Dispositif selon la revendication 2, **caractérisé en ce que** le couvercle 200 soutient un réservoir 600 rempli de liquide traitant (T), relié au couvercle 200 par un moyen de fixation 620, avec une ouverture par le dessous donnant sur un média 610 diffuseur.

6. Dispositif selon la revendication 2, **caractérisé en ce que** le couvercle 200 soutient un bloc traitant (T) contenu dans un panier filtre 700 fixé au couvercle 200.

7. Dispositif selon la revendication 2, **caractérisé en ce que** couvercle 200 est solidaire d'un panier 700 qui possède une bague 710 en partie basse extérieure délimitant un espace entre la paroi intérieure de la bonde 100 et la paroi 720 éxtérieure du filtre destiné à recevoir une bague 900 de produit traitant (T).

8. Bonde selon la revendication 2, avec un produit traitant (T) chimique ou bactériologique directement installé dans la bonde, **caractérisé en** la paroi intérieure de la bonde 100 possède un épaulement buté 710 solidaire de la bonde 100 et indépendante de la paroi 720, délimitant un espace entre la paroi intérieure de la bonde 100 et la paroi extérieure du filtre 720 destiné à recevoir une bague 900 de produit traitant (T).

9. Dispositif selon l'une quelconque des revendications précédentes, **caractérisé en ce que** le produit traitant (T) peut être chimique ou bactériologique et destiné à traiter l'effluent.

10. Dispositif selon l'une quelconque des revendications précédentes, **caractérisé en ce que** le produit traitant (T) permet la diffusion d'odeur par l'ouverture 220.
